# FASCICULE DE BREVET EUROPEEN

(11) **EP 1 927 708 B1**
(45) Date de publication et mention de la délivrance du brevet: **19.01.2011**
(21) Numéro de dépôt: 07121410.0
(22) Date de dépôt: 23.11.2007
(51) Int. Cl.: E05B 9/04, E05B 65/20, E05B 1/00

(54) **Verrou de condamnation et dispositif support pour une poignée de porte**
Schliesszylinder und Haltevorrichtung für Türgriff
Cylinder lock and support device for a door handle

(30) Priorité: 29.11.2006 FR 0655177
(43) Date de publication de la demande: 04.06.2008
(73) Titulaire: Valeo Sécurité Habitacle, 94046 Créteil Cedex (FR)
(72) Inventeur: Giacomin, Fabrice, Valeo Sécurité Habitacle, 94042 Créteil (FR); Hochart, Jean-Philippe, Valeo Sécurité Habitacle, 94042 Créteil (FR)
(74) Mandataire: Jacquot, Ludovic R. G.

(56) Documents cités:
- EP-A- 0 537 645
- EP-A1- 0 646 688
- JP-A- 2006 257 650
- US-A- 4 472 953
- US-A- 5 606 882
- US-A1- 2006 082 167

## Description

La présente invention concerne un verrou de condamnation et un dispositif destiné à servir de support à la fois à une poignée extérieure de porte, et au verrou de condamnation permettant de condamner l'ouverture de ladite porte.

L'invention trouve une application particulièrement avantageuse, mais non exclusive, dans le domaine automobile.

Classiquement, l'ouverture d'une porte depuis l'extérieur d'un véhicule automobile s'effectue soit à l'aide d'une poignée mobile dont le déplacement commande un mécanisme de serrure, soit au moyen d'une poignée fixe associée à un mécanisme de serrure indépendant cinématiquement parlant. Mais quel que soit le mode de réalisation retenu, le montage de la poignée sur la porte est habituellement réalisé par l'intermédiaire d'un dispositif support qui est communément appelé étrier. De manière plus concrète, il s'agit en général d'une pièce monobloc qui est vissée à l'intérieur de la porte, directement contre la face interne du panneau le plus extérieur de ladite porte, et qui sert de socle d'ancrage pour la poignée montée mobile ou fixe.

Aujourd'hui, lorsque les portes d'un véhicule automobile sont munies de verrous chargés d'en condamner l'ouverture, ces derniers sont de plus en plus souvent directement intégrés aux poignées. Pour cela, chaque étrier est traditionnellement pourvu d'un logement à même de recevoir un verrou rotatif complet qui est immobilisé par rapport au corps dudit étrier au moyen de vis de fixation et/ou d'une fourchette de blocage.

Ce type d'agencement présente toutefois l'inconvénient de mettre en jeu un grand nombre de pièces, ce qui s'avère au final particulièrement onéreux tant au point de vue du prix de la matière, qu'en terme de coût de montage.

On connaît le document EP 0 646 688, dans lequel il est prévu de réaliser dans l'étrier un logement apte à recevoir directement le rotor du verrou. Ce logement remplace ainsi le stator.

Aussi, le problème technique à résoudre par l'objet de la présente invention, est de proposer un dispositif support pour une poignée d'ouverture et un verrou de condamnation d'une porte notamment de véhicule automobile, selon le préambule de la revendication 1 qui permettrait d'éviter les problèmes de l'état de la technique en procurant notamment une simplification structurelle et une diminution significative des coûts de production et de montage.

La solution au problème technique posé consiste, selon la présente invention, en ce que le verrou de condamnation et le dispositif support du type précités, présente et les caractéristiques de la partie caractérisante telle que précisée dans la revendication 1.

Il est entendu que l'invention est applicable aussi bien à une poignée d'ouverture mobile qu'à une poignée fixe, mais aussi à tout type de verrou rotatif composé d'une partie rotor et d'une partie stator.

Quoi qu'il en soit, l'invention telle qu'ainsi définie présente l'avantage de réduire le nombre de pièces nécessaires à la réalisation d'un ensemble unitaire regroupant un dispositif support pour poignée de porte, et un verrou de condamnation rotatif.

Le fait d'intégrer la partie stator du verrou directement dans le dispositif support et de n'avoir à implanter que la partie rotor, plutôt que de monter un verrou complet doté de sa propre partie stator, permet en effet de supprimer une quantité non négligeable de composants internes. On pense ici notamment aux classiques éléments de stator complémentaires du verrou rotatif complet, mais aussi à tous les organes qui sont indispensables audit verrou complet en vue d'une part d'un positionnement précis dans son logement, et d'autre part d'une fixation rigide par rapport au corps du dispositif support.

La simplification structurelle qui en résulte génère bien évidement une diminution significative des coûts de production et de montage, mais également un gain notable en terme de poids. Elle procure par ailleurs une bien meilleure tenue mécanique à l'ensemble, ce qui s'avère particulièrement avantageux pour un élément de sécurité aussi important qu'un verrou de porte intégré dans une poignée.

Cette description, donnée à titre d'exemple non limitatif, est destinée à mieux faire comprendre en quoi consiste l'invention et comment elle peut être réalisée. Elle est par ailleurs donnée en référence aux dessins annexés dans lesquels:
La figure 1 illustre en perspective un verrou de condamnation et un dispositif support conforme à l'invention, en cours d'assemblage avec la partie rotor du verrou de condamnation.
La figure 2 représente l'ensemble de la figure 1 une fois assemblé, et avant son montage sur un panneau de porte doté d'un trou traversant voué au positionnement du verrou.
La figure 3 montre le positionnement du verrou du dispositif support par rapport au panneau de porte, en début de phase de montage.
La figure 4 est une vue similaire à la figure 3, mais en fin de phase de montage.

Pour des raisons de clarté, les mêmes éléments ont été désignés par des références identiques. De même, seuls les éléments essentiels pour la compréhension de l'invention ont été représentés, et ceci sans respect de l'échelle et de manière schématique.

La figure 1 illustre un dispositif support 1 qui est voué à équiper une porte 100 de véhicule automobile, afin de servir de socle d'ancrage à une poignée d'ouverture extérieure, ainsi qu'à un verrou de condamnation 10.

Il est à noter que la poignée n'a pas été représentée sur l'ensemble des figures pour de simples raisons de clarté. On peut cependant préciser que dans ce mode particulier de réalisation, choisi uniquement à titre d'exemple, il s'agit d'une poignée mobile qui est actionnable manuellement depuis l'extérieur du véhicule. Pour cela, elle est articulée au niveau de la face avant du dispositif support 1, qui se situe au premier plan sur la figure 1. L'ensemble est classiquement agencé de manière à ce que la mobilité de la poignée soit en mesure de commander un mécanisme de serrure associé à la porte 100.

Le verrou 10 destiné à condamner l'ouverture de la porte 100 est quant à lui de type rotatif, c'est-à-dire qu'il est composé d'une partie rotor 11 montée mobile en rotation axiale à l'intérieur d'une partie stator 12. Cet organe étant parfaitement connu de l'état de la technique, il ne sera pas décrit davantage ici. On précisera simplement que le verrou 10 est implanté au niveau du dispositif support 1, de telle sorte que l'entrée de clé 13 ménagée à l'extrémité du rotor 11 soit accessible depuis l'extérieur du véhicule automobile.

Le dispositif support 1 comprend un logement 2 qui est en mesure de recevoir la partie rotor 11 du verrou 10. La partie stator 12 du verrou 10 est pour sa part constituée par la portion du dispositif support 1, qui délimite le logement 2.

A ce stade de la description, il est entendu que le logement 2 peut être constitué par une simple cavité dotée d'au moins une ouverture permettant la mise en place et/ou l'accessibilité à la partie rotor 11 du verrou 10. Cette cavité se doit toutefois de présenter une forme sensiblement cylindrique, étant donné que la portion du dispositif support 1 qui la délimite, a pour fonction de constituer la partie stator 12 du verrou 10, c'est-à-dire de guider la rotation axiale de la partie rotor 11 du verrou 10.

Selon une particularité préférée de l'invention, le logement 2 présente une forme sensiblement cylindrique qui est ouverte à au moins l'une de ses extrémités axiales. Par ailleurs, le dispositif support 1 comporte des moyens de butée 20 qui sont en mesure de bloquer, en translation axiale, la partie rotor 11 du verrou 10 à l'intérieur dudit logement 2.

La présence des moyens de butée 20 s'avère indispensable pour assurer un maintien omnidirectionnel de la partie rotor 11 du verrou 10, et ainsi garantir que la portion du dispositif support 1, qui délimite le logement 2, soit en mesure de jouer pleinement son rôle de stator.

Mais cette caractéristique permet également d'accroître significativement la tenue mécanique de l'ensemble, notamment vis-à-vis d'éventuelles tentatives d'effraction par arrachage ou défoncement de la partie rotor 11. Un tel niveau de sécurité ne peut être atteint avec les agencements de l'état de la technique, étant donné que les verrous complets sont habituellement montés depuis l'extérieur des portes, et qu'il n'est par conséquent pas très compliqué de les retirer dès lors que l'on dispose d'un matériel d'extraction adéquat.

Quoi qu'il en soit, dans cet exemple de réalisation, ce sont en fait les deux extrémités du logement 2 qui sont ouvertes, puisqu'une ouverture avant est prévue pour assurer l'accès à l'entrée de clé 13 de la partie rotor 11, tandis qu'une ouverture arrière est nécessaire pour permettre le passage d'un classique élément de liaison 14 destiné à être couplé au mécanisme de serrure de la porte 100.

Ainsi qu'on peut le voir clairement toujours sur la figure 1, les moyens de butée 20 sont ici concrètement constitués par des nervures saillantes. Chacune d'entre elles est ménagée à proximité d'une des extrémités ouvertes du logement 2, sur la surface interne de la portion du dispositif support 1 qui délimite ledit logement 2.

Conformément à l'objet de la présente invention, le logement 2 est défini par la juxtaposition d'au moins deux évidements 3, 4 qui sont respectivement ménagés sur des éléments constitutifs distincts du dispositif support 1, dits éléments porteurs 5, 6 ; chaque élément porteur 5, 6 formant une portion de la partie stator 12 du verrou 10.

Cette caractéristique avantageuse permet quant à elle de pouvoir monter la partie rotor 11 à l'intérieur du logement 2, même lorsque comme précédemment décrit, le dispositif support 1 est conformé de manière à garantir l'immobilité en translation axiale de ladite partie rotor 11.

L'ensemble est agencé de façon à ce que lors de l'assemblage des différents éléments porteurs 5, 6, les évidements correspondants 3, 4 viennent se positionner en regard les uns des autres, et constituer ainsi le logement 2 dont la forme et les dimensions sont choisies pour maintenir et guider en rotation axiale la partie rotor 11 du verrou 10.

Conformément à un mode de réalisation actuellement préféré de l'invention, chaque évidement 3, 4 présente sensiblement la forme d'une portion radiale de cylindre, c'est-à-dire une partie de cylindre qui s'étend sur toute la longueur du logement 2 mais qui est délimitée radialement par deux plans passants par l'axe dudit logement 2.

Cela signifie en d'autres termes que les plans de joints qui séparent les différents éléments porteurs 5, 6 du dispositif support 1, s'étendent de manière sensiblement parallèle à l'axe du logement 2. Une telle configuration permet avantageusement un montage radial de la partie rotor et des éléments porteurs 5, 6.

Il est important de préciser ici que c'est la forme générale du logement 2 qui doit être considérée comme cylindrique, étant entendu que la paroi qui le délimite n'est généralement pas strictement régulière. Cette dernière est en effet sensée guider en rotation et donc épouser au mieux la partie rotor 11 du verrou 10, qui elle-même présente un profil cylindrique jamais totalement constant.

Ceci étant dit, il apparaît tout à fait envisageable d'utiliser d'autres formes d'évidements 3, 4 complémentaires en alternative au mode de réalisation préféré précédemment décrit. C'est ainsi par exemple que des sections droites de cylindres ou des sections biseautées de cylindres rentrent également dans le cadre de l'invention, même si elles n'autorisent pas un montage radial.

Dans ce mode particulier de réalisation, choisi uniquement à titre d'exemple, le logement 2 est en fait défini par la juxtaposition d'uniquement deux évidements 3, 4 qui sont de formes sensiblement identiques, en l'occurrence hémicylindriques.

Cette caractéristique permet de simplifier au maximum la structure du dispositif support 1, et plus généralement celle du système d'ouverture de porte dans son ensemble.

Selon une autre particularité de l'invention, le dispositif support 1 est également doté de premiers moyens de fixation 30 qui sont chargés de solidariser ensemble les différents éléments porteurs 5, 6.

L'intérêt principal de ces premiers moyens de fixation 30 est de renforcer encore davantage la tenue mécanique de l'ensemble unitaire qui est obtenu en intégrant le verrou de condamnation 10 directement dans le dispositif support 1. Dans cette logique, leur présence peut apparaître facultative.

Il existe toutefois des cas de figure dans lesquels la présence des premiers moyens de fixation 30 s'avère obligatoire. C'est précisément le cas dès lors qu'un seul des éléments porteurs 5, 6 est solidarisé à la porte 100. Il est alors essentiel de lier rigidement entre eux tous les éléments constitutifs du dispositif support 1, afin que l'ensemble demeure parfaitement solidaire.

Quoi qu'il en soit, dans l'exemple de réalisation des figures 1 à 4, les premiers moyens de fixation 30 sont constitués par quatre goupilles 31 aptes à être emboîtées à force dans des trous 32 qui sont ménagés dans les différents éléments porteurs 5, 6, et qui sont destinés à être positionnés en vis-à-vis.

Selon une autre particularité de l'invention, le dispositif support 1 est par ailleurs pourvu de seconds moyens de fixation 40 qui sont quant à eux voués à solidariser au moins un des éléments porteurs 5, 6 à la porte 100.

De manière particulièrement avantageuse, les seconds moyens de fixation 40 disposent d'au moins une vis d'assemblage qui est apte, d'une part, à être insérée dans un trou ménagé à travers un panneau 101 de la porte 100, et d'autre part, à coopérer avec un alésage taraudé 41 ménagé dans un élément porteur 5 du dispositif support 1.

Dans cet exemple de réalisation, les seconds moyens de fixation 40 ne comportent qu'une vis qui n'a pas été pas représentée, mais qui est spécifiquement destinée à solidariser l'élément porteur 5 au panneau de porte 101.

Conformément à une autre caractéristique avantageuse, les seconds moyens de fixation 40 comprennent en outre au moins une portion d'ancrage qui est en mesure, d'une part, d'être insérée dans un trou de positionnement 102 ménagé à travers un panneau 101 de la porte 100, suivant une direction d'insertion sensiblement perpendiculaire au panneau de porte 101, et d'autre part, à s'emboîter avec ledit panneau de porte 101 suivant une direction d'emboîtement sensiblement orthogonale à la direction d'insertion.

De préférence, une portion d'ancrage est ménagée au niveau de la partie stator 12 du verrou 10. C'est précisément le cas avec l'exemple de réalisation des figures 1 à 4.

La portion d'ancrage se compose tout d'abord d'un épaulement 43 qui s'étend tout autour de la partie rotor 11 du verrou 10, et qui est pour cela ménagé à la fois sur l'élément porteur 5 et sur l'élément porteur 6.

La portion d'ancrage est également dotée d'une patte principale 44 qui est ménagée sur l'élément porteur 6, qui est solidaire de l'épaulement 43, et qui s'étend parallèlement à la direction d'emboîtement de ladite portion d'ancrage.

Enfin, la portion d'ancrage est en outre pourvue de deux pattes secondaires 45, 46 qui sont ménagées sur l'élément porteur 5, qui sont solidaires de l'épaulement 43, et qui s'étendent perpendiculairement à la direction d'emboîtement de ladite portion d'ancrage.

Ainsi qu'on peut le voir plus clairement sur la figure 2, le trou de positionnement 102 présente une forme oblongue qui correspond sensiblement aux formes cumulées de l'épaulement 43, de la patte principale 44 et des deux pattes secondaires 45, 46, conformément à la figure 3.

L'ensemble est agencé de manière à ce qu'une fois insérée dans le trou de positionnement 102, la portion d'ancrage puisse s'emboîter sur le panneau de porte 101. Conformément cette fois à la figure 4, la patte principale 44 et les deux pattes secondaires 45, 46 se positionnent alors en regard du panneau 101, ce qui permet de constituer un nouveau point de solidarisation du dispositif support 1 sur la porte 100.

Bien entendu, l'invention concerne plus généralement tout véhicule automobile doté d'au moins un verrou de condamnation 10 et un dispositif support 1 tel que précédemment décrit.

## Revendications

1. Verrou de condamnation (10) et dispositif support (1) pour une poignée d'ouverture d'une porte (100) notamment de véhicule automobile, ledit verrou (10) comprenant une partie rotor (11) et une partie stator (12), ledit dispositif support (1) comportant un logement (2) apte à recevoir la partie rotor (11) du verrou (10), la partie stator (12) étant constituée par la portion du dispositif support (1) qui délimite le logement (2), **caractérisé en ce que** le logement (2) est défini par la juxtaposition d'au moins deux évidements (3, 4) qui sont respectivement ménagés sur des éléments constitutifs distincts du dispositif support (1), dits éléments porteurs (5, 6), chaque élément porteur (5, 6) formant une portion de la partie stator (12) du verrou (10).

2. Verrou de condamnation (10) et dispositif support (1) selon la revendication 1, **caractérisé en ce que** le logement (2) présente une forme sensiblement cylindrique qui est ouverte à au moins l'une de ses extrémités axiales, et **en ce que** le dispositif support (1) comporte des moyens de butée (20) aptes à bloquer en translation axiale la partie rotor (11) du verrou (10) à l'intérieur dudit logement (2).

3. Verrou de condamnation (10) et dispositif support (1) selon la revendication 1, **caractérisé en ce que** chaque évidement (3, 4) présente sensiblement la forme d'une portion radiale de cylindre.

4. Verrou de condamnation (10) et dispositif support (1) selon l'une quelconque des revendications 1 à 3, **caractérisé en ce que** le logement (2) est défini par la juxtaposition de deux évidements (3, 4) de formes sensiblement identiques.

5. Verrou de condamnation (10) et dispositif support (1) selon l'une quelconque des revendications 1 à 4, **caractérisé en ce qu'**il comporte des premiers moyens de fixation (30) aptes à solidariser ensemble les différents éléments porteurs (5, 6).

6. Verrou de condamnation (10) et dispositif support (1) selon l'une quelconque des revendications 1 à 5, **caractérisé en ce qu'**il comporte des seconds moyens de fixation (40) aptes à solidariser au moins un des éléments porteurs (5, 6) à la porte (100).

7. Verrou de condamnation (10) et dispositif support (1) selon la revendication 6, **caractérisé en ce que** les seconds moyens de fixation (40) comportent au moins une vis d'assemblage qui est apte, d'une part, à être insérée dans un trou ménagé à travers un panneau (101) de la porte (100), et d'autre part, à coopérer avec un alésage taraudé (41) ménagé dans un élément porteur (5) du dispositif support (1).

8. Verrou de condamnation (10) et dispositif support (1) selon l'une des revendications 6 ou 7, **caractérisé en ce que** les seconds moyens de fixation (40) comportent au moins une portion d'ancrage qui est apte, d'une part, à être insérée dans un trou de positionnement (102) ménagé à travers un panneau (101) de la porte (100), suivant une direction d'insertion sensiblement perpendiculaire au panneau de porte (101), et d'autre part, à s'emboîter avec ledit panneau de porte (101) suivant une direction d'emboîtement sensiblement orthogonale à la direction d'insertion.

9. Verrou de condamnation (10) et dispositif support (1) selon la revendication 8, **caractérisé en ce qu'**une portion d'ancrage est ménagée au niveau de la partie stator (12) du verrou (10).

10. Véhicule automobile, **caractérisé en ce qu'**il comporte au moins un verrou de condamnation (10) et un dispositif support (1) selon l'une quelconque des revendications précédentes.

## Claims

1. A securing lock (10) and supporting device (1) for an opening handle of a door (100) particularly of a motor vehicle, the said lock (10) comprising a rotor portion (11) and a stator portion (12), the said supporting device (1) comprising a housing (2) capable of accommodating the rotor portion (11) of the lock (10), the stator portion (12) consisting of the portion of the supporting device (1) which delimits the housing (2), **characterized in that** the housing (2) is defined by the juxtaposition of at least two recesses (3, 4) which are respectively arranged on distinct elements forming the supporting device (1), called carrying elements (5, 6), each carrying element (5, 6) forming a part of the stator portion (12) of the lock (10).

2. Securing lock (10) and supporting device (1) according to Claim 1, **characterized in that** the housing (2) has a substantially cylindrical shape which is open at at least one of its axial ends, and **in that** the supporting device (1) comprises abutment means (20) capable of preventing the axial translation of the rotor portion (11) of the lock (10) inside the said housing (2).

3. Securing lock (10) and supporting device (1) according to Claim 1, **characterized in that** each recess (3, 4) has substantially the shape of a radial part of a cylinder.

4. Securing lock (10) and supporting device (1) according to any one of Claims 1 to 3, **characterized in that** the housing (2) is defined by the juxtaposition of two recesses (3, 4) of substantially identical shapes.

5. Securing lock (10) and supporting device (1) according to any one of Claims 1 to 4, **characterized in that** it comprises first attachment means (30) capable of securing the various carrying elements (5, 6) together.

6. Securing lock (10) and supporting device (1) according to any one of Claims 1 to 5, **characterized in that** it comprises second attachment means (40) capable of securing at least one of the carrying elements (5, 6) to the door (100).

7. Securing lock (10) and supporting device (1) according to Claim 6, **characterized in that** the second attachment means (40) comprise at least one assembly screw which is capable, on the one hand, of being inserted into a hole arranged through a panel (101) of the door (100), and, on the other hand, of interacting with a tapped bore (41) arranged in a carrying element (5) of the supporting device (1).

8. Securing lock (10) and supporting device (1) according to either of Claims 6 and 7, **characterized in that** the second attachment means (40) comprise at least one anchoring part which is capable, on the one hand, of being inserted into a positioning hole (102) arranged through a panel (101) of the door (100) in an insertion direction that is substantially perpendicular to the door panel (101) and, on the other hand, of interlocking with the said door panel (101) in an interlocking direction that is substantially orthogonal to the insertion direction.

9. Securing lock (10) and supporting device (1) according to Claim 8, **characterized in that** an anchoring part is arranged at the stator portion (12) of the lock (10).

10. Motor vehicle, **characterized in that** it comprises at least one securing lock (10) and one supporting device (1) according to any one of the preceding claims.

## Patentansprüche

1. Verriegelungsriegel (10) und Tragvorrichtung (1} für einen Öffnungsgriff einer Tür (100) insbesondere eines Kraftfahrzeugs, wobei der Riegel (10) einen Rotorteil (11) und einen Statorteil (12) enthält, wobei die Tragvorrichtung (1) eine Aufnahme (2) aufweist, die den Rotorteil (11) des Riegels (10) aufnehmen kann, wobei der Statorteil (12) aus dem Teil der Tragvorrichtung (1) besteht, der die Aufnahme (2) begrenzt, **dadurch gekennzeichnet, dass** die Aufnahme (2) durch die Nebeneinanderanordnung von mindestens zwei Aussparungen (3, 4) definiert wird, die je auf unterschiedlichen Bestandteilen der Tragvorrichtung (1), Trägerelemente (5, 6) genannt, ausgespart sind, definiert wird, wobei jedes Trägerelement (5, 6) einen Abschnitt des Statorteils (12) des Riegels (10) bildet.

2. Verriegelungsriegel (10) und Tragvorrichtung (1) nach Anspruch 1, **dadurch gekennzeichnet, dass** die Aufnahme (2) eine im Wesentlichen zylindrische Form aufweist, die an mindestens einem ihrer axialen Enden offen ist, und dass die Tragvorrichtung (1) Anschlageinrichtungen (20) aufweist, die den Rotorteil (11) des Riegels (10) im Inneren der Aufnahme (2) in axialer Translationsbewegung blockieren können.

3. Verriegelungsriegel (10) und Tragvorrichtung (1) nach Anspruch 1, **dadurch gekennzeichnet, dass** jede Aussparung (3, 4) im Wesentlichen die Form eines radialen Zylinderabschnitts aufweist.

4. Verriegelungsriegel (10) und Tragvorrichtung (1) nach einem der Ansprüche 1 bis 3, **dadurch gekennzeichnet, dass** die Aufnahme (2) durch die Nebeneinanderanordnung von zwei Aussparungen (3, 4) von im Wesentlichen gleicher Form definiert wird.

5. Verriegelungsriegel (10) und Tragvorrichtung (1) nach einem der Ansprüche 1 bis 4, **dadurch gekennzeichnet, dass** er erste Befestigungseinrichtungen (30) aufweist, die die verschiedenen Trägerelemente (5, 6) fest miteinander verbinden können.

6. Verriegelungsriegel (10) und Tragvorrichtung (1) nach einem der Ansprüche 1 bis 5, **dadurch gekennzeichnet, dass** er zweite Befestigungseinrichtungen (40) aufweist, die mindestens eines der Trägerelemente (5, 6) fest mit der Tür (100) verbinden können.

7. Verriegelungsriegel (10) und Tragvorrichtung (1) nach Anspruch 6, **dadurch gekennzeichnet, dass** die zweiten Befestigungseinrichtungen (40) mindestens eine Befestigungsschraube aufweisen, die einerseits in ein durch ein Blech (101) der Tür (100) hindurch ausgespartes Loch eingeführt werden und andererseits mit einer Gewindebohrung (41) zusammenwirken kann, die in einem Trägerelement (5) der Tragvorrichtung (1) ausgespart ist.

8. Verriegelungsriegel (10) und Tragvorrichtung (1) nach einem der Ansprüche 6 oder 7, **dadurch gekennzeichnet, dass** die zweiten Befestigungseinrichtungen (40) mindestens einen Verankerungsabschnitt aufweisen, der einerseits in ein Positionierloch (102), das durch ein Blech (101) der Tür (100) hindurch ausgespart ist, gemäß einer Einführrichtung im Wesentlichen lotrecht zum Türblech (101) eingeführt werden kann, und sich andererseits mit dem Türblech (101) gemäß einer Ineinanderfügrichtung im Wesentlichen orthogonal zur Einführrichtung ineinanderfügen kann.

9. Verriegelungsriegel (10) und Tragvorrichtung (1) nach Anspruch 8, **dadurch gekennzeichnet, dass** ein Verankerungsabschnitt im Bereich des Statorteils (12) des Riegels (10) ausgespart ist.

10. Kraftfahrzeug, **dadurch gekennzeichnet, dass** es mindestens einen Verriegelungsriegel (10) und Tragvorrichtung (1) nach einem der vorhergehenden Ansprüche aufweist.
